# EUROPÄISCHE PATENTSCHRIFT

(11) **EP 2 676 115 B1**
(45) Veröffentlichungstag und Bekanntmachung des Hinweises auf die Patenterteilung: **23.12.2020**
(21) Anmeldenummer: 12701235.9
(22) Anmeldetag: 09.01.2012
(51) Int. Cl.: G07C 5/08

(54) **SYSTEM UND VERFAHREN ZUM IDENTIFIZIEREN, DIAGNOSTIZIEREN, WARTEN UND REPARIEREN EINES FAHRZEUGS**
SYSTEM AND METHOD FOR IDENTIFYING DIAGNOSING, SERVICING AND REPAIRING A VEHICLE
SYSTÈME ET PROCÉDÉ POUR IDENTIFIER, DIAGNOSTIQUER, ENTRETENIR ET RÉPARER UN VÉHICULE

(30) Priorität: 16.02.2011 DE 102011004205
(43) Veröffentlichungstag der Anmeldung: 25.12.2013
(73) Patentinhaber: Robert Bosch GmbH, 70442 Stuttgart (DE)
(72) Erfinder: MALMSHEIMER, Roger, 71573 Allmersbach Im Tal (DE); AMIRPOUR, Ramon, 73061 Ebersbach (DE); NOBIS, Guenter, 72622 Nuertingen (DE)
(86) Internationale Anmeldenummer: PCT/EP2012/050232
(87) Internationale Veröffentlichungsnummer: WO 2012/110263

(56) Entgegenhaltungen:
- WO-A1-2008/127243
- WO-A1-2008/127247
- GB-A- 2 327 788
- JP-A- 10 253 502
- US-A- 4 602 127
- US-A1- 2006 052 919
- US-A1- 2009 265 055
- US-A1- 2014 188 331
- DON GILMAN: "Flexible Diagnoseplattform - Modulare Plattform für die Kommunikation mit dem Fahrzeug", INTERNET CITATION, 1 January 2006 (2006-01-01), XP002462024, Retrieved from the Internet: URL:http://www.gilmanconsultinggroup.com/a rticles/VCI_hanser_automotive.pdf [retrieved on 1077-01-01]

## Beschreibung

Die Erfindung betrifft ein System und ein Verfahren zum Identifizieren, Diagnostizieren, Warten und Reparieren eines Fahrzeugs, insbesondere in einer Kraftfahrzeugwerkstatt.

### Stand der Technik

Die Druckschrift DE 44 46 512 A1 offenbart eine Vorrichtung zur Durchführung eines Fahrzeugtests mit einem Mobilfunkteil, welches Diagnosedaten von einem Fahrzeug an eine Werkstatt übermittelt.

Die Druckschrift DE 199 21 846 A1 offenbart eine Diagnosetestvorrichtung mit portablem Prüfgerät für Kraftfahrzeuge Aus der Druckschrift JP10 253502 ist ein Diagnosegerät für Fahrzeuge bekannt, bei dem eine tragbare Diagnoseeinheit (2) über ein Kabel (22) mit einer elektronischen Steuereinheit ECU eines Fahrzeugs C verbunden wird. Das tragbare Diagnosegerät (2) ist mit einem Barcodeleser (21) verbunden, der einen Barcode zur Identifizierung des Fahrzeugs ausliest. Ferner ermittelt das tragbare Diagnosegerät den Typ der ECU. Aus einem Hostrechner (3) werden Diagnoseprogramme drahtlos und abhängig vom Typ der ECU zur Verfügung gestellt. Zur Vereinfachung und Beschleunigung des Verfahrens wird vorgeschlagen, dass für den Fall, in dem ein tragbares Diagnosegerät an einer anderen Station einer Diagnoselinie bei einem anderen Fahrzeug einen identischen Typ der ECU erkannt hat, die Diagnoseprogramme für diesen Typ der ECU zwischen den tragbaren Diagnosegeräten direkt ausgetauscht werden, um den Hostrechner zu entlasten.

Die technische Entwicklung der Kraftfahrzeugprüftechnik hat zu einer Vielzahl spezifischer externer Prüfgeräte für unterschiedliche Prüfgebiete und Kraftfahrzeugbestandteile geführt. Die dafür eingesetzten Fahrzeugprüfgeräte sind hochspezialisiert und an die entsprechenden Fahrzeugbestandteile angepasst. Häufig werden Fahrzeugprüfgeräte an speziellen Arbeitsplätzen in einer Werkstatt oder einer Prüfstelle eingesetzt, beispielsweise weil die Fahrzeugprüfgeräte fest in der Werkstatt installiert sind. Ein Fahrzeug, welches sich zur Fehlerdiagnose und/oder Reparatur in der Werkstatt befindet, wird dabei von Arbeitsplatz zu Arbeitsplatz bewegt, je nach vorzunehmender Prüfung bzw. Reparatur.

In heutigen Kraftfahrzeugen werden viele Funktionen durch elektronische Steuergeräte vorgenommen, die an die Fahrzeugelektronik angeschlossen sind. Die elektronischen Steuergeräte übernehmen dabei häufig auch Onboard-Diagnosefunktionen der Fahrzeugsysteme und speichern spezielle Diagnose- und/oder Betriebszustandsdaten. Damit die Daten der Diagnosefunktionen aus den Steuergeräten ausgewertet werden können, sind universelle Diagnosetester entwickelt worden, welche eine Kommunikation mit den im Fahrzeug befindlichen Steuergeräten ermöglichen. Die Funktionalität der Kommunikation kann sehr unterschiedlich sein und bezieht sich beispielsweise auf das Auslesen gespeicherter Fehlercodes, die Übertragung von Istwerten, das Durchführen komplexer Stellgliedtests, die Rückstellung der Serviceintervalle, das Anlernen eingebauter Ersatzteile und ähnlicher Aufgaben.

Diagnosetester umfassen dabei üblicherweise eine Baugruppe, die für die Kommunikation mit dem Fahrzeug verantwortlich ist. Diese Baugruppe wird meist als Fahrzeugkommunikationsschnittstelle oder wie international üblich als Vehicle Communication Interface, abgekürzt mit VCI, bezeichnet. Derartige VCI können auch in einem eigenen Gehäuse angeordnet sein, und drahtgebunden oder drahtlos mit universellen Bedien- und Anzeigegeräten wie beispielsweise Laptops, PDAs oder Smartphones kommunizieren. Die Diagnosefunktionalität universeller Diagnosetester oder Bedien- und Anzeigegeräte wird dabei über eine entsprechende Diagnosesoftware gewährleistet, welche die Bedienung, die Anzeige, die Diagnoseablaufsteuerung und die Kommunikation mit den elektronischen Steuergeräten über das VCI ermöglicht.

Die Spezialisierung der Fahrzeugprüfgeräte erfordert heute üblicherweise die Kombination einzelner Prüf- und Reparaturschritte mit Kommunikationsschritten und der Auswertung der Daten in den elektronischen Steuergeräten.

Bei der Gestaltung der Prüfgeräte und der Werkstattdurchläufe haben sich bisher zwei grundsätzliche Lösungsansätze etabliert, welche schematisch in den Fig. 6 und 7 gezeigt sind.

Fig. 6 zeigt ein Fahrzeug 61 in einer Werkstatt. Das Fahrzeug 61 umfasst dabei eines oder mehrere elektronische Steuergeräte 62, die in dem Fahrzeug 61 verbaut sind. Bei einem Prüf- oder Reparaturdurchlauf durch eine Werkstatt wird das Fahrzeug 61 an unterschiedliche Arbeitsplätze 65a, 65b und 65c verbracht, die räumlich voneinander getrennt sein können. An jedem der Arbeitsplätze 65a, 65b, 65c ist ein dem jeweiligen Arbeitsplatz zugeordnetes spezifisches Fahrzeugprüfgerät 64a, 64b, 64c vorhanden. Die spezifischen Fahrzeugprüfgeräte 64a, 64b, 64c können zu Prüfzwecken mit Komponenten des Fahrzeugs 61, wie beispielsweise dem Auspuff, dem Motor, der Klimaanlage oder anderen Komponenten verbunden werden. Zusätzlich steht an jedem Arbeitsplatz jeweils ein dem jeweiligen Arbeitsplatz 65a, 65b, 65c zugeordneter universeller Diagnosetester 63 bereit, mit dem die Kommunikation mit den elektronischen Steuergeräten 62 des Fahrzeugs 61 über eine nicht dargestellte standardisierte Fahrzeugschnittstelle hergestellt wird. Alternativ verfügt die Werkstatt nur über einen universellen Diagnosetester 63, der dann bei Bedarf von Arbeitsplatz zu Arbeitsplatz weitergereicht wird.

Bei einem Werkstattdurchlauf des Fahrzeugs 61 ist es notwendig, dass an jedem Arbeitsplatz 65a, 65b, 65c der jeweilige universelle Diagnosetester 63 an die nicht dargestellte standardisierte Fahrzeugschnittstelle angeschlossen wird. Die Bedienung des Diagnosetesters 63 und des jeweiligen Fahrzeugprüfgeräts 64a, 64b, 64c erfolgt dabei separat. Dies kann zu manuellen Eingabefehlern durch die Benutzer der Geräte führen. Zudem ist mit der wiederholten Identifikation des Fahrzeugs 61 an jedem der Arbeitsplätze 65a, 65b, 65c durch den Diagnosetester 63 ein gewisser Mehraufwand an Zeit und Arbeit erforderlich.

Fig. 7 zeigt eine andere Herangehensweise: Ein Fahrzeug 71 mit einem oder mehreren verbauten elektronischen Steuergeräten 72 durchläuft in einer Werkstatt die Arbeitsplätze 75a, 75b, 75c. An den Arbeitsplätzen 75a, 75b, 75c befindet sich jeweils ein spezifisches Fahrzeugprüfgerät 74a, 74b, 74c. Jedes der spezifischen Fahrzeugprüfgeräte 74a, 74b, 74c umfasst jeweils ein integriertes VCI 73a, 73b, 73c, mittels derer über eine nicht dargestellte standardisierte Fahrzeugschnittstelle eine Kommunikation mit den elektronischen Steuergeräten 72 im Fahrzeug 71 hergestellt wird. Dadurch entfällt die Bedienung eines separaten universellen Diagnosetesters parallel zum Fahrzeugprüfgerät wie in Fig. 6. Weiterhin ist jedoch eine separate Identifikation des Fahrzeugs 71 an den unterschiedlichen Arbeitsplätzen 75a, 75b, 75c durch das jeweilige integrierte VCI 73a, 73b, 73c notwendig. Zudem müssen die jeweiligen Fahrzeugprüfgeräte 74a, 74b, 74c, insbesondere deren Prüfgerätesoftware an die integrierten VCI 73a, 73b, 73c angepasst werden. An einem Arbeitsplatz ohne spezifisches Fahrzeugprüfgerät kann weiterhin ein universeller Diagnosetester mit integriertem VCI eingesetzt werden.

### Offenbarung der Erfindung

Die Erfindung beruht auf der Idee, die Identifikation eines Fahrzeugs, die für eine Vielzahl von Arbeitsschritten in einer Werkstatt oder Prüfstelle erforderlich ist, nur einmal zu Beginn der Werkstattdurchlaufs bzw. des Prüfstellendurchlaufs durchzuführen. Sobald das Fahrzeug einmal über eindeutige Identifikationsdaten identifiziert ist, werden die Identifikationsdaten in dem im Fahrzeug eingebauten VCI gespeichert und mit dem Fahrzeug von Arbeitsplatz zu Arbeitsplatz in der Werkstatt mitgeführt. Dazu verbleibt das VCI bis zum Ende des Werkstattdurchlaufs im jeweiligen Fahrzeug. Die mehreren VCI in einer Werkstatt können dann zentral über ein Werkstattnetzwerk von einer zentralen Diagnoseservereinrichtung aus verwaltet und angesteuert werden.

Während des Werkstattdurchlaufs können an den jeweiligen Arbeitsplätzen vorhandene Fahrzeugprüfgeräte und/oder universelle Bedien- und Anzeigegeräte eine Kommunikation mit dem VCI und den Steuergeräten des an dem Arbeitsplatz befindlichen Fahrzeugs über die zentrale Diagnoseservereinrichtung initiieren, die Identifikationsdaten des Fahrzeugs abrufen und beispielsweise Diagnoseinformationen mit den Fahrzeugsteuergeräten austauschen. Dies erspart dem jeweiligen Benutzer des Fahrzeugprüfgeräts und/oder des universellen Bedien- und Anzeigegeräts den Ein- und Ausbau des VCI sowie die Zeiten für eine aufwändige Identifikation des Fahrzeugs und für den Aufbau der Kommunikation mit den im Fahrzeug verbauten Steuergeräten. Auf diese Weise kann zum Einen die Fahrzeugprüfung und/oder die Fehlerdiagnose schneller begonnen werden, zum Anderen können Fehler bei der manuellen Fahrzeugerfassung vermieden werden.

Das erfindungsgemäße Verfahren zum Identifizieren, Diagnostizieren, Warten und Reparieren eines Fahrzeugs in einer Werkstatt umfasst die Schritte des Anschließens einer mobilen Kommunikationsschnittelle (VCI) und eines ersten Fahrzeugprüfgerätes an das Fahrzeug an einem ersten Arbeitsplatz, des Aufbauens einer Kommunikationsverbindung zwischen dem VCI und einer auf einem zentralen Werkstattserver angeordneten zentralen Diagnoseservereinrichtung sowie dem ersten Fahrzeugprüfgerät, des Identifizierens des Fahrzeugs für die Diagnosezwecke, insbesondere für die Steuergerätekommunikation, des Speicherns von Identifikationsdaten für das Fahrzeug in dem VCI, des zeitlich parallelen Diagnostizierens, Wartens oder Reparierens des Fahrzeugs mit dem ersten Fahrzeugprüfgerät und dem VCI über die zentrale Diagnoseservereinrichtung, des Trennens des ersten Fahrzeugprüfgeräts von dem Fahrzeug, des Anschließens eines zweiten Fahrzeugprüfgeräts an das Fahrzeug an einem zweiten Arbeitsplatz, des Auslesens der Identifikationsdaten aus dem VCI in das zweite Fahrzeugprüfgerät und des zeitlich parallelen Diagnostizierens, Wartens oder Reparierens des Fahrzeugs mit dem zweiten Fahrzeugprüfgerät und dem VCI über die zentrale Diagnoseservereinrichtung.

Vorteilhafterweise ist die Kommunikationsverbindung zwischen dem VCI und der zentralen Diagnoseservereinrichtung eine drahtlose Kommunikationsverbindung. Dadurch kann das VCI flexibel in der Werkstatt mit dem Fahrzeug mitgeführt werden.

In bevorzugter Weise kann das erfindungsgemäße Verfahren weiterhin die Schritte des Ermittelns in der zentralen Diagnoseservereinrichtung von Identifikations- und/oder Diagnosedaten von mit VCI versehenen, in der Werkstatt befindlichen Fahrzeugen, des Sendens der ermittelten Identifikations- und/oder Diagnosedaten an das erste oder zweiten Fahrzeugprüfgerät, und des Anzeigens und Verarbeitens der ermittelten Identifikations- und/oder Diagnosedaten an dem ersten und dem zweiten Arbeitsplatz für den Benutzer des jeweiligen ersten oder zweiten Fahrzeugprüfgeräts umfassen. Dabei kann das Anzeigen der Identifikations- und/oder Diagnosedaten an dem jeweiligen ersten oder zweiten Arbeitsplatz in Abhängigkeit von der Nähe des jeweiligen Fahrzeugs bzw. des angeschlossenen VCI zu dem Arbeitsplatz erfolgen. Dies ermöglicht in vorteilhafter Weise eine Nachverfolgung der VCI und damit des angeschlossenen Fahrzeugs in ihrem Durchlauf durch die Werkstatt.

Gemäß einer weiteren Ausführungsform der Erfindung ist ein System zum Identifizieren, Diagnostizieren, Warten und Reparieren und Diagnostizieren eines Fahrzeugs in einer Werkstatt vorgesehen, mit einer zentralen Diagnoseservereinrichtung, einer Vielzahl von VCI, jeweils mit einer Verbindungseinrichtung, die dazu ausgelegt ist, ein VCI an eine standardisierte Fahrzeugschnittstelle eines Fahrzeuges in einer Werkstatt anzuschließen, einer Speichereinrichtung, die dazu ausgelegt ist, Identifikationsdaten des zu identifizierenden und anzuschließenden Fahrzeugs zusätzlich zu speichern, und einer Kommunikationseinrichtung, die dazu ausgelegt ist, Identifikations- und Diagnosedaten des angeschlossenen Fahrzeugs an die zentrale Diagnoseservereinrichtung zu übertragen, und mit einer Vielzahl von Fahrzeugprüfgeräten, jeweils mit unterschiedlichen Fahrzeugprüfmodulen, einer Kommunikationseinrichtung zum Herstellen einer Kommunikation mit der zentralen Diagnoseservereinrichtung, einer Bedien- und Anzeigeeinrichtung des Fahrzeugprüfgerätes zum Steuern der Fahrzeugprüfmodule und des VCI, welche dazu ausgelegt sind, Identifikations- und beispielsweise Diagnosedaten eines Fahrzeugs von einer der Vielzahl von VCI über die zentrale Diagnoseservereinrichtung abzurufen und auf der Basis der abgerufenen Identifikations- und Diagnosedaten und den Diagnoseergebnissen der spezifischen Fahrzeugprüfmodule prüfgerätspezifische Fahrzeugprüfungen an dem Fahrzeug durchzuführen.

Das erfindungsgemäße System kann vorzugsweise eine zentrale Diagnoseservereinrichtung aufweisen, die auf einem zentralen Werkstattserver angeordnet ist.

Gemäß einer bevorzugten Ausführungsform umfasst das System eine Gruppe der Vielzahl von Fahrzeugprüfgeräten, die lokale Diagnoseservereinrichtungen umfassen, welche dazu ausgelegt sind, eine Kommunikation mit der Vielzahl von VCI herzustellen.

Bevorzugte Weiterbildungen sind Gegenstand der jeweiligen Unteransprüche.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung.

### Kurze Beschreibung der Zeichnungen

Weitere Merkmale und Vorteile von Ausführungsformen der Erfindung ergeben sich aus der nachfolgenden Beschreibung mit Bezug auf die beigefügten Zeichnungen.

Es zeigen:
- Fig. 1: eine schematische Darstellung eines VCI;
- Fig. 2: eine schematische Darstellung der Softwarearchitektur zweier VCI und einer zentralen Diagnoseservereinrichtung gemäß einer Ausführungsform der Erfindung;
- Fig. 3: eine schematische Darstellung des Aufbaus eines Werkstattarbeitsplatzes;
- Fig. 3a: eine schematische Darstellung der Softwarearchitektur der Steuersoftware zweier Fahrzeugprüfgeräte und einer zentralen Diagnoseservereinrichtung und einer Erfassungssoftwarekomponente in einem zentralen Werkstattserver gemäß einer weiteren Ausführungsform der Erfindung;
- Fig. 4: eine schematische Darstellung eines Verfahrens zum Identifizieren, Diagnostizieren, Warten und Reparieren eines Fahrzeugs in einer Werkstatt über ein VCI und einen zentralen Werkstattserver gemäß einer weiteren Ausführungsform der Erfindung;
- Fig. 4a: eine schematische Darstellung eines Verfahrens zum Identifizieren, Diagnostizieren, Warten und Reparieren eines Fahrzeugs in einer Werkstatt über ein VCI, einen zentralen Werkstattserver und/oder lokale Diagnoseservereinrichtungen gemäß einer weiteren Ausführungsform der Erfindung;
- Fig. 5: eine schematische Darstellung eines Verfahrens zum Identifizieren, Diagnostizieren, Warten und Reparieren eines Fahrzeugs in einer Werkstatt über ein VCI;
- Fig. 6: eine schematische Darstellung eines herkömmlichen Fahrzeugprüfgeräteaufbaus in einer Werkstatt;
- Fig. 7: eine schematische Darstellung eines weiteren herkömmlichen Fahrzeugprüfgeräteaufbaus in einer Werkstatt; und
- Fig. 8: eine schematische Darstellung eines Fahrzeugprüfgeräteaufbaus in einer Werkstatt gemäß einer Ausführungsform der Erfindung.

In den Figuren der Zeichnungen sind gleiche und funktionsgleiche Elemente, Merkmale und Komponenten - sofern nichts Anderes ausgeführt ist - jeweils mit denselben Bezugszeichen versehen. Es versteht sich, dass Komponenten und Elemente in den Zeichnungen aus Gründen der Übersichtlichkeit und Verständlichkeit nicht notwendigerweise maßstabsgetreu zueinander wiedergegeben sind.

### Ausführliche Beschreibung der Erfindung

Fahrzeugprüfgeräte im Sinne dieser Anmeldung sind nicht auf spezielle Fahrzeugprüfgeräte festgelegt. Sie können beispielsweise Achsmessprüfgeräte, Motortester, Emissionsprüfgeräte, Bremsprüfgeräte, Stoßdämpferprüfgeräte, Spurprüfgeräte, Wiegeeinrichtungen, Bremsflüssigkeitsprüfgeräte, Schallpegelmesser, Dieselrauchgastester, Fahrwerksmessgeräte, Spurwinkelprüfgeräte, Lenkwinkeltester, Klimaanlagenprüfgeräte und dergleichen umfassen. Diese Fahrzeugprüfgeräte können in Werkstätten, insbesondere Kraftfahrzeugwerkstätten, Prüfstellen oder vergleichbaren Einrichtungen verwendet werden. Insbesondere sind die erfindungsgemäßen Verfahren und Vorrichtungen in diesen Einrichtungen gleichermaßen verwendbar.

Im Folgenden werden Kommunikationsschnittstellen für Fahrzeuge beschrieben, die im Sinne dieser Anmeldung als "vehicle communication interface", kurz VCI, bezeichnet werden. Insbesondere sind diese Kommunikationsschnittstellen mobile Schnittstellen, die mit dem Fahrzeug in einer Werkstatt von Arbeitsplatz zu Arbeitsplatz mitgeführt werden können.

Fig. 8 zeigt eine schematische Darstellung eines Fahrzeugprüfgeräteaufbaus in einer Werkstatt gemäß einer Ausführungsform der Erfindung.

Ein Fahrzeug 10, insbesondere ein Kraftfahrzeug, umfasst eines oder mehrere elektronische Steuergeräte 10a. Das oder die elektronischen Steuergeräte 10a können spezifische Steuergeräte für spezifische Fahrzeugkomponenten oder universelle elektronische Steuergeräte 10a des Fahrzeugs 10 umfassen. Die elektronischen Steuergeräte 10a können über eine nicht dargestellte standardisierte Fahrzeugschnittstelle Diagnosedaten, Fehlerdaten, Istwerte, Betriebszustandsdaten oder ähnliche fahrzeugrelevante Daten für spezifische Fahrzeugkomponenten bereithalten und in bestimmte Betriebszustände oder -abläufe versetzt werden.

Das oder die elektronischen Steuergeräte 10a werden über eine nicht dargestellte standardisierte Fahrzeugschnittstelle mit einem VCI 1 verbunden. Das VCI 1 kann dabei zu Beginn eines Werkstattdurchlaufs, beispielsweise in der Fahrzeugannahme mit dem Fahrzeug 10 verbunden werden. Das VCI 1 kann dazu ausgelegt sein, eindeutige Identifikationsdaten des Fahrzeugs 10 zu speichern, beispielsweise Fahrzeughalter, amtliches Kennzeichen, Fahrzeugmarke, Fahrzeugfabrikat, Fahrgestellnummer oder ähnliche Identifikationsdaten. Die eindeutigen Identifikationsdaten können dabei in der Fahrzeugannahme der Werkstatt mittels einer universellen Bedien- und Anzeigeeinheit neu eingegeben oder von einem vorangegangenen Werkstattbesuch aus einer zentralen Werkstattdatenbank übernommen werden.

Die Speicherung der Identifikationsdaten in dem VCI 1 kann dabei über einen zentralen Werkstattserver 45 erfolgen. Der zentrale Werkstattserver 45 kann dabei eine zentrale Diagnoseservereinrichtung 2 umfassen, welche für den Aufbau von Kommunikationsverbindungen mit dem VCI 1 verantwortlich ist. Die zentrale Diagnoseservereinrichtung 2 kann dabei beispielsweise über eine drahtlose oder drahtgebundene Kommunikationsverbindung mit dem VCI 1 kommunizieren. Insbesondere ist es über die zentrale Diagnoseservereinrichtung 2 möglich, eine Vielzahl von VCI 1, welche in der Werkstatt im Einsatz und an verschiedene Fahrzeuge 10 angeschlossen sind, zu verwalten und mit ihnen zu kommunizieren.

Das VCI 1 ist dazu ausgelegt, mit dem Fahrzeug 10 in der Werkstatt mitgeführt zu werden, wenn das Fahrzeug 10 die Arbeitsplätze 42, 43, 44 durchläuft. An den Arbeitsplätzen 42, 43, 44 befinden sich jeweils die spezifischen Fahrzeugprüfgeräte oder universelle Bedien- und Anzeigeeinheiten 3b, 3c, 3d. Die spezifischen Fahrzeugprüfgeräte oder universelle Bedien- und Anzeigeeinheiten 3b, 3c, 3d können dabei an jedem Arbeitsplatz mit jeweiligen Fahrzeugkomponenten des Fahrzeugs 10 zur Durchführung der Diagnose- und/oder Reparaturarbeiten an dem Fahrzeug 10 verbunden werden.

Die zentrale Diagnoseservereinrichtung 2 bildet die Kommunikationsanlaufstelle für die spezifischen Fahrzeugprüfgeräte 3b, 3c, 3d, das heißt, die zentrale Diagnoseservereinrichtung 2 kann dazu ausgelegt sein, eine Kommunikationsverbindung mit dem VCI 1 einerseits und eine Kommunikationsverbindung mit jedem der spezifischen Fahrzeugprüfgeräte 3b, 3c, 3d andererseits aufzubauen. Über die zentrale Diagnoseservereinrichtung 2 können dann Identifikationsdaten des Fahrzeuges 10 und beispielsweise Diagnose der elektronischen Steuergeräte 10a von dem VCI 1 an die spezifischen Fahrzeugprüfgeräte 3b, 3c, 3d übergeben werden. Auch die Kommunikationsverbindung zwischen der zentralen Diagnoseservereinrichtung 2 und den spezifischen Fahrzeugprüfgeräte 3b, 3c, 3d kann dabei drahtlos oder drahtgebunden sein.

Fig. 1 zeigt eine schematische Darstellung eines VCI 1. Das VCI 1 ist in einem Gehäuse 11 angeordnet und umfasst einen Mikroprozessor 12, eine Verbindungseinrichtung 13 mit einem Steckverbinder 14 zum Verbinden des VCI 1 mit einer standardisierten Fahrzeugschnittstelle in einem Fahrzeug, eine Speichereinrichtung 15 zum Speichern von eindeutigen Identifikationsdaten des anzuschließenden Fahrzeugs, und eine Kommunikationseinrichtung 16 zum Aufbauen einer Kommunikationsverbindung mit einer zentralen Diagnoseservereinrichtung 2.

Der Mikroprozessor 12 ist dazu ausgelegt, Steuerbefehle für das VCI 1 auszuwerten und die Verbindungseinrichtung 13, die Speichereinrichtung 15 und die Kommunikationseinrichtung 16 zu steuern. Der Mikroprozessor 12 kann selbstverständlich auch einen Mikrocontroller, ein ASIC oder eine ähnliche Vorrichtung umfassen.

Die Verbindungseinrichtung 13 kann dazu ausgelegt sein, auf einer unteren Kommunikationsschicht, insbesondere der Bitübertragungsschicht ("physical layer"), Schnittstellen für Diagnosebus-Systeme des anzuschließenden Fahrzeugs bereitzustellen. Über die Diagnosebus-Systeme können elektronische Steuergeräte des Fahrzeugs adressiert werden.

Die Speichereinrichtung 15 kann ein gegenüber herkömmlichen VCI vergrößertes Speichervolumen aufweisen, um entsprechend viel Speicherplatz für die eindeutigen Identifikationsdaten des Fahrzeugs bereitzustellen sowie Konfigurationsdaten des Mikroprozessors 12, der Verbindungseinrichtung 13 und der Kommunikationseinrichtung 16 zu speichern. Die Speichereinrichtung 15 umfasst entsprechende Software 17, welche spezifisch für den Betrieb des VCI 1 ist. Die Software 17 wird nachfolgend unter Fig. 2 genauer beschrieben.

Die Kommunikationseinrichtung 16 ist dazu ausgelegt, eine Kommunikationsverbindung mit einer zentralen Diagnoseservereinrichtung 2, beispielsweise in einem zentralen Werkstattserver, herzustellen. Dazu kann die Kommunikationseinrichtung 16 Mittel zum Aufbau einer drahtgebundenen oder drahtlosen Verbindung aufweisen, beispielsweise ein Funkmodul für Bluetooth oder WLAN, eine Infrarotschnittstelle, ein RFID-Transponder oder dergleichen.

Das VCI 1 umfasst im vorliegenden Beispiel keine Bedien- und Anzeigeelemente. Die Bedien- und Anzeigeelemente können beispielsweise über eine mit dem VCI 1 zu verbindende universelle Bedien- und Anzeigeeinrichtung oder ein Fahrzeugprüfgerät bereitgestellt werden. Es kann aber selbstverständlich auch möglich sein, das VCI 1 mit eigenen Bedien- und Anzeigeelementen auszustatten. Weiterhin ist es möglich, das VCI 1 über Bedien- und Anzeigeelemente eines zentralen Werkstattservers, welcher eine zentrale Diagnoseservereinrichtung 2 umfasst, zu steuern.

Fig. 2 zeigt eine schematische Darstellung der Softwarearchitektur zweier VCI, insbesondere vom Typ des VCI 1, und einer Diagnoseservereinrichtung 2 gemäß einer weiteren Ausführungsform der Erfindung.

Die gezeigten Softwareteile 17a und 17b können dabei der Software 17 entsprechen, die in einer Speichereinrichtung 15 des VCI 1 aus Fig. 1 gespeichert sein kann, Die Softwareteile 17a und 17b umfassen jeweils eine erste Kommunikationsschicht 25a, 25b, eine Speichersoftware 26a, 26b, eine Protokollsoftware 27a, 27b und eine zweite Kommunikationsschicht 28a und 28b. Die einzelnen Softwarekomponenten 25a/b, 26a/b, 27a/b und 28a/b können in einem Softwarecode zusammengefasst sein. Es ist auch möglich, dass die Softwareteile 17a und 17b jeweils weitere Softwarekomponenten aufweisen.

Die erste Kommunikationsschicht 25a, 25b ist dazu ausgelegt, eine Kommunikation mit einer Kommunikationsschicht 24 einer zentralen Diagnoseservereinrichtung 2 aufzubauen und das VCI zu steuern. Die Kommunikationsschicht 24 der zentralen Diagnoseservereinrichtung 2 kann zwei Komponenten 24a und 24b aufweisen, die jeweils für die Kommunikation mit einer der beiden mobilen Kommunikationsschnittstellen vorgesehen ist. Die Speichersoftware 26a, 26b ist dazu ausgelegt, Identifikationsdaten für das Fahrzeug 10 entgegenzunehmen, zu speichern und zu verwalten. Die Identifikationsdaten können dabei vorzugsweise für die Dauer eines Werkstattaufenthaltes des Fahrzeugs 10 vorgehalten werden und bei Bedarf über die zentrale Diagnoseservereinrichtung 2 an spezifische Fahrzeugprüfgeräte oder universelle Bedien- und Anzeigeeinheiten ausgegeben werden.

Die Protokollsoftware 27a, 27b ist dazu ausgelegt, notwendige Protokolle für die Kommunikation mit dem Fahrzeug 10 und/oder der zentralen Diagnoseservereinrichtung 2 bereitzustellen. Die zweite Kommunikationsschicht 28a, 28b ist dazu ausgelegt, über die Verbindungseinrichtung 13 in Fig. 1 mit Steuergeräten in dem Fahrzeug 10 hergestellte Kommunikationsverbindungen zu steuern.

Die zentrale Diagnoseservereinrichtung 2 umfasst als Softwarekomponenten eine Kommunikationsschicht 21, eine Softwareschnittstelle 22, eine Diagnoseserversoftware 23 und eine zweite Kommunikationsschicht 24.

Die Diagnosesoftware 23 kann in Verbindung mit der Softwareschnittstelle 22 dazu ausgelegt sein, mehrere mobile Kommunikationsschnittstellen 1 parallel zu verwalten und auf selbige zuzugreifen.

Die zweite Kommunikationsschicht 24a, 24b kann zur Kommunikation mit der ersten Kommunikationsschicht 25a, 25b der Software 17a bzw. 17b der VCI dienen. Die zweite Kommunikationsschicht 24a, 24b der zentralen Diagnoseservereinrichtung 2 kann ferner dazu ausgelegt sein, zu registrieren, welche VCI 1 sich in Reichweite von bestimmten Fahrzeugprüfgeräten befinden. Diese Information kann sich mit der Bewegung einer Vielzahl von mit VCI 1 versehenen Fahrzeugen innerhalb einer Werkstatt dynamisch ändern. Insbesondere können die VCI 1 über Kommunikationseinrichtungen 16 dazu ausgelegt sein, ihre Präsenz über Beacon-Signale an die zentrale Diagnoseservereinrichtung 2 eines zentralen Werkstattservers in einer Werkstatt anzuzeigen.

Die erste Kommunikationsschicht 21 der zentralen Diagnoseservereinrichtung 2 kann dazu ausgelegt sein, eine Schnittstelle für spezifische Fahrzeugprüfgeräte bereitzustellen. Die erste Kommunikationsschicht 21 kann dazu ausgelegt sein, Funktionen der Steuergerätekommunikation bereitzustellen. Dies umfasst beispielsweise das Auslesen von Fehlern, Istwerten, Betriebszustandsdaten, das Löschen und Überschreiben von Werten in Steuergeräten, beispielsweise von Serviceintervallen, Fehlerregistern, Stellgliederansteuerungen, das Durchführen von komplexen Prüfabläufen wie zum Beispiel eine Lenkwinkelkalibrierung, eine ABS-Sensorprüfung, eine Pumpenprüfung, eine Bremskreisentlüftung und dergleichen. Die erste Kommunikationsschicht 21 ist weiterhin dazu ausgelegt, eindeutige Fahrzeugidentifikationen aus den elektronischen Steuergeräten des anzuschließenden Fahrzeugs 10 an die spezifischen Fahrzeugprüfgeräte und das VCI weiterzuleiten. Die erste Kommunikationsschicht 21 kann dabei auf das spezifische Fahrzeugprüfgerät abgestimmt werden, beispielsweise durch einen vorkonfigurierten Prüfgerät-Parametersatz, welcher aus dem Fahrzeugprüfgerät abgerufen werden kann.

Fig. 3 zeigt eine schematische Darstellung des Aufbaus eines Werkstattarbeitsplatzes.

Gezeigt werden ein Fahrzeug 10, an welches ein VCI 1 nach Fig. 1 angeschlossen ist. Das Fahrzeug 10 befindet sich auf einem Arbeitsplatz in einer Werkstatt oder Prüfstelle, an dem ein entsprechendes Fahrzeugprüfgerät 3 vorhanden ist. Das Fahrzeugprüfgerät 3 umfasst ein Prüfmodul 31, einen Steuerrechner 32 mit Steuersoftware 33, eine Bedieneinrichtung 34 und eine Anzeigeeinrichtung 35. Das Fahrzeugprüfgerät 3 kann über Kabel, Sensoren, Schläuche und ähnliche geeignete Verbindungsmittel 37 mit dem Fahrzeug 10 bzw. mit Fahrzeugkomponenten des Fahrzeugs 10 wie beispielsweise dem Auspuff, dem Motor, der Klimaanlage, der Bremsanlage oder dergleichen verbunden sein. Das Fahrzeugprüfgerät 3 kann dabei in einem Gehäuse 36 angeordnet sein. Das Fahrzeugprüfgerät 3 kann beispielsweise in einem Fahrwagen untergebracht sein oder an dem Arbeitsplatz fest mit dem Werkstattboden verbunden sein.

Das Prüfmodul 31 kann ein spezifisches Fahrzeugprüfmodul aufweisen, welches vordefinierte Prüfungen oder Diagnose bezüglich bestimmter Fahrzeugkomponenten des Fahrzeugs 10 durchführen kann, beispielsweise Motortests, Fahrwerksvermessung, Klimaanlagenwartung oder ähnliches. Der Steuerrechner 32 kann dazu ausgelegt sein, die entsprechenden spezifischen Funktionen des Prüfmoduls 31 mithilfe der Steuersoftware 33 zu steuern.

Die Steuersoftware 33 ist in dem abgesetzten Kasten in Fig. 3 in größerem Detail gezeigt. Die Steuersoftware 33 umfasst eine Softwareschicht 33a zum Bedienen des Fahrzeugprüfgeräts 3 sowie zur Visualisierung der Prüfabläufe und -ergebnisse, eine Softwareschicht 33b zur Steuerung der Prüfabläufe, eine erste Kommunikationsschicht 33d, die eine Kommunikation zwischen der Prüfablaufsteuerung durch die Softwareschicht 33b und dem Prüfmodul 31 herstellt, eine zweite Kommunikationsschicht 33e, die eine Kommunikation der Prüfablaufsteuerung durch die Softwareschicht 33b und der Diagnoseservereinrichtung 2 herstellt, sowie eine Diagnoseservereinrichtung 2 gemäß Fig. 2. Dabei kann die Diagnoseservereinrichtung 2 eine lokale bzw. dezentrale Diagnoseservereinrichtung 2a sein, die prinzipiell ähnlich der zentralen Diagnoseservereinrichtung auf einem Werkstattserver 45 aufgebaut sein kann und eine direkte Kommunikationsverbindung zwischen einem Fahrzeugprüfgerät 3 und einem VCI 1 ermöglicht. Beispielsweise kann bei einem Ausfall einer zentralen Diagnoseservereinrichtung die dezentrale Diagnoseservereinrichtung 2a eines Fahrzeugprüfgeräts 3 in Fig. 3 überbrückende Kommunikationsaufgaben mit dem VCI 1 übernehmen. Vorzugsweise erfolgt dann eine Kommunikation zwischen der dezentralen Diagnoseservereinrichtung 2a in Fig. 3 und dem VCI 1 drahtlos.

Die Softwareschichten 33a und 33b zur Bedienung, Anzeige und Prüfablaufsteuerung können auch in einer gemeinsamen Softwareschicht 33c integriert sein. Die zweite

Kommunikationsschicht 33e kann eine Softwarekomponente zur Kommunikation mit dem Benutzer, eine Softwarekomponente zum Aufbau einer Kommunikation mit der zentralen oder dezentralen Diagnoseservereinrichtung 2a, eine Softwarekomponente für die Kommunikation der Prüfablaufsteuerung mit der zentralen oder dezentralen Diagnoseservereinrichtung 2a während eines Prüfablaufs und einen Prüfgeräte-Parametersatz aufweisen.

Die Kommunikationsschicht 33e kann dazu ausgelegt sein, einem Benutzer des Fahrzeugprüfgeräts 3 über die Anzeigeeinheit 35 eine Liste von Fahrzeugen 10 anzuzeigen, deren VCI 1 in Reichweite der Diagnoseservereinrichtung 2 bzw. des jeweiligen Arbeitsplatzes ist. Damit kann der Benutzer über die Bedieneinrichtung 34 aus der Liste der in Frage kommenden Fahrzeuge 10 das korrekte Fahrzeug auswählen. Die Liste kann dabei auch durch die zentrale Diagnoseservereinrichtung auf einem Werkstattserver 45 erzeugt und an das Fahrzeugprüfgerät übermittelt werden. Vorzugsweise kann durch Auswahl eines Fahrzeugs 10 an einem Fahrzeugprüfgerät 3 das entsprechende VCI 1 für die Auswahl an anderen Arbeitsplätzen bzw. mit anderen Fahrzeugprüfgeräten gesperrt werden. So können vorteilhafterweise Fehler bei einer Fahrzeugauswahl verhindert werden. Es kann aber auch vorgesehen sein, dass gesteuert über die zentrale Diagnoseservereinrichtung ein paralleler Zugriff von mehreren Fahrzeugprüfgeräten und/oder universellen Bedien- und Anzeigegeräten möglich ist. Dadurch können beispielsweise ein Fahrzeugprüfgerät zur Bremsenprüfung gleichzeitig mit einem universellen Bedien- und Anzeigegerät, beispielsweise ein Laptop, auf ein VCI 1 eines Fahrzeugs 10 zugreifen, so dass mehrere Prüf- und/oder Wartungs- und/oder Reparaturschritte parallel durchgeführt werden können.

Die Kommunikationsschicht 33e kann zu Beginn des eigentlichen Prüfablaufs in vorgelagerten Arbeitsschritten des Werkstattablaufes bereits gespeicherte Identifikationsdaten aus dem VCI 1 des Fahrzeugs 10 empfangen und an die Softwareschicht 33b zur Prüfablaufsteuerung weitergeben. Dadurch kann der Prüfablauf vorteilhafterweise automatisch an das Fahrzeug 10 angepasst werden. Weiterhin kann die Kommunikationsschicht 33e während des Prüfdurchlaufs über die zentrale bzw. dezentrale Diagnoseservereinrichtung Funktionen in elektronischen Steuergeräten des Fahrzeugs 10 ansteuern und Diagnosedaten während des Prüfdurchlaufs dynamisch von den elektronischen Steuergeräten des Fahrzeugs 10 an die Softwareschicht 33b weiterleiten.

Die Kommunikationsschicht 33e kann weiterhin vorteilhafterweise vorkonfigurierte Parameter des spezifischen Prüfmoduls 31 erhalten, um bestimmte Funktionen der elektronischen Steuergeräte des Fahrzeugs 10 gezielt zu aktivieren oder zu deaktivieren. Dadurch kann vorteilhafterweise der üblicherweise große Funktionalitätsumfang der elektronischen Steuergeräte auf die für den jeweiligen Prüfdurchlauf benötigten Funktionen heruntergebrochen werden, um Fehler bei der Bedienung des Fahrzeugprüfgeräts 3 durch den Benutzer zu vermeiden.

Fig. 3a zeigt eine schematische Darstellung der Softwarearchitektur der Steuersoftware zweier Fahrzeugprüfgeräte und einer zentralen Diagnoseservereinrichtung 2 gemäß einer weiteren Ausführungsform der Erfindung.

Die jeweilige Steuersoftware 331 und 332 der zwei Fahrzeugprüfgeräte kann der Steuersoftware 33 des Fahrzeugprüfgeräts 3 in Fig. 3 entsprechen. Dabei unterscheiden sich die Komponenten der Steuersoftware 331 und 332 jeweils von der Steuersoftware 33 des Fahrzeugprüfgeräts 3 in Fig. 3 darin, dass keine dezentralen bzw. lokalen Diagnoseservereinrichtungen 2a vorgesehen sind.

Stattdessen ist die Diagnoseservereinrichtung 2 in Fig. 3a als zentrale Diagnoseservereinrichtung 2 auf einem zentralen Werkstattserver 45 angeordnet. Der zentrale Werkstattserver 45 kann ferner eine Erfassungssoftwarekomponente 48 aufweisen. Die Erfassungssoftwarekomponente 48 kann dazu ausgelegt sein, sämtliche momentan in der Werkstatt bzw. Prüfstelle eingesetzten VCI 1 und deren angeschlossene Fahrzeuge 10 zu verwalten. Ferner kann die Erfassungssoftwarekomponente 48 dazu ausgelegt sein, eindeutige Identifikationsdaten des Fahrzeugs wie Halter, Kennzeichen, Fahrgestellnummer und dergleichen zu erfassen und in die VCI 1 zu speichern.

Es kann zusätzlich auch möglich sein, eines oder mehrere der Fahrzeugprüfgeräte in einer Werkstatt, vorzugsweise ein Prüfgerät in der Fahrzeugannahme, mit der Erfassungssoftwarekomponente 48 auszustatten. Es kann weiterhin auch möglich sein, statt eines Fahrzeugprüfgeräts 3 eine universelle Bedien- und Anzeigeeinheit wie beispielsweise ein Laptop, ein PDA oder ein Smartphone mit der Erfassungssoftwarekomponente 48 zu versehen.

Fig. 4 zeigt eine schematische Darstellung eines Verfahrens zum Identifizieren, Diagnostizieren (Prüfen), Warten und Reparieren eines Fahrzeugs 10 in einer Werkstatt mit einem VCI 1 nach Fig. 1 gemäß einer weiteren Ausführungsform der Erfindung. Der Ablauf des Verfahrens nach Fig. 4 wird im Bezug auf die Schritte der in Fig. 5 gezeigten schematischen Darstellung eines Verfahrens zum Identifizieren, Diagnostizieren, Warten und Reparieren eines Fahrzeugs in einer Werkstatt über ein VCI 1 anhand eines beispielhaften Werkstattablaufes gemäß einer weiteren Ausführungsform der Erfindung genauer erläutert.

Nach einer Übernahme der Kunden- bzw. Fahrzeugdaten in das Werkstattsystem (Schritt 51a) und der Abfrage der Fehlersymptome beim Kunden (Schritt 51b) kann an einem ersten Arbeitsplatz 41, beispielsweise der Fahrzeugannahme einer Werkstatt, mit einem ersten Fahrzeugprüfgerät 3a über einen zentralen Werkstattserver 45 mit einer zentralen Diagnoseservereinrichtung 2 und einer Erfassungssoftwarekomponente 48 geprüft werden, welche der Gesamtzahl der VCI 1 betriebsbereit sind, welche der VCI 1 für den Einbau in ein Fahrzeug 10 verfügbar sind, welches der VCI 1 mit welchem Fahrzeug 10 verbunden ist und welches der Fahrzeugprüfgeräte 3a, 3b, 3c, 3d mit welchem VCI 1 bzw. Fahrzeug 10 verbunden ist. Im Ergebnis dieser Prüfung wird eines der betriebsbereiten und für den Einbau in ein Fahrzeug 10 verfügbaren VCI 1 ausgewählt und an das zu wartende bzw. zu reparierende Fahrzeug 10 angeschlossen (Schritt 51c). Das erste Fahrzeugprüfgerät 3a kann beispielsweise eine universelle Bedien- und Anzeigeeinheit sein, welche im Zusammenwirken mit dem VCI1 für eine Schnelldiagnose des Fahrzeugs 10 eingesetzt werden kann.

Mit dem ersten Fahrzeugprüfgerät 3a können über einen zentralen Werkstattserver 45 mit einer zentralen Diagnoseservereinrichtung 2 und einer Erfassungssoftwarekomponente 48 zum Einen die im Werkstattsystem zum Fahrzeug 10 bereits gespeicherten Fahrzeug- und/oder Kundendaten ausgelesen oder zum Anderen vom Bediener eingegeben werden (Schritt 51d), weiterhin können eindeutige Fahrzeugidentifikationsdaten ermittelt (Schritt 51e) und mit den Fahrzeug- und/oder Kundendaten über die zentrale Diagnoseservereinrichtung 2 an das VCI 1 vorzugweise drahtlos übertragen werden, in dem die Fahrzeugidentifikationsdaten zumindest für die Dauer des Werkstattdurchlaufs gespeichert werden (Schritt 51f).

An dem ersten Arbeitsplatz 41 kann weiterhin beispielsweise mit einer Erfassung aller Fehlerspeichereinträge in den elektronischen Steuergeräten des Fahrzeuges 10 mit dem VCI 1 eine Schnelldiagnose durchgeführt werden (Schritt 51g), nach deren Abschluss ein Ergebnisprotokoll (Schritt 51h) gedruckt wird. Daraufhin kann der Werkstattauftrag mit dem Kunden abgestimmt werden (Schritt 51i).

Danach wird das Fahrzeug 10 an einen zweiten Arbeitsplatz 42 innerhalb der Werkstatt verbracht. Das VCI 1 wird dabei nicht von dem Fahrzeug 10 getrennt und mit dem Fahrzeug 10 mitgeführt. Der zweite Arbeitsplatz 42 kann beispielsweise ein Arbeitsplatz zur Diagnose und Fehlersuche sein (Schritt 52). An dem zweiten Arbeitsplatz 42 befindet sich ein zweites Fahrzeugprüfgerät 3b oder eine universelle Bedien- und Anzeigeeinheit. Das zweite Fahrzeugsteuergerät 3b baut eine Kommunikation über die zentrale Diagnoseservereinrichtung 2 mit dem VCI 1 auf, und liest die gespeicherten eindeutigen Fahrzeugidentifikationsdaten automatisch aus dem VCI 1 über die zentrale Diagnoseservereinrichtung 2 aus. Zur Durchführung der Fehlersuche (Schritt 52a) kann vorgesehen sein, dass je nach den vom Kunden angegebenen Fehlersymptomen (Schritt 51b) oder den Ergebnissen der Schnelldiagnose (Schritt 51g) an dem zweiten Arbeitsplatz 42 mit dem VCI 1 und dem Fahrzeugprüfgerät 3b weitere spezielle Fahrzeugprüf- oder Diagnoseschritte zur Fehlersuche an dem Fahrzeug 10 durchgeführt werden. Zum Beispiel kann dabei ein fehlerhafter Lenkwinkelsensor identifiziert werden (Schritt 52b), und nach der Fehlersuche wird wiederum ein Ergebnisprotokoll erstellt (Schritt 52c).

Danach wird das Fahrzeug 10, wiederum mitsamt dem VCI 1, an einen dritten Arbeitsplatz 43 mit einem dritten Fahrzeugprüfgerät bzw. einer universellen Bedien- und Anzeigeeinheit 3c verbracht. Der dritte Arbeitsplatz 43 kann dabei beispielsweise ein Reparaturarbeitsplatz sein. Nach der Beschaffung eines Ersatzteils (Schritt 53a), kann an dem dritten Arbeitsplatz beispielsweise eine defekte Fahrzeugkomponente, zum Beispiel ein defekter Lenkwinkelsensor, ausgebaut (Schritt 53b) und durch ein Ersatzteil ersetzt werden (Schritt 53c). Über das Fahrzeugprüfgerät 3c kann mithilfe der zentralen Diagnoseservereinrichtung 2 eine Kommunikation mit dem VCI 1 und damit einem oder mehreren elektronischen Steuergeräten im Fahrzeug 10 hergestellt werden, so dass beispielsweise der neue Lenkwinkelsensor in dem entsprechenden elektronischen Steuergerät des Fahrzeugs 10 registriert bzw. angelernt werden kann (Schritt 53d). Danach wird wiederum ein Ergebnisprotokoll erstellt (Schritt 53e).

Nach der Reparatur wird das Fahrzeug 10 an einen vierten Arbeitsplatz 44 verbracht, an dem beispielsweise die Fahrzeuggeometrie des Fahrzeugs 10 vermessen (Schritt 54a) und das Fahrwerk eingestellt werden kann (Schritt 54b). Hierzu ist an dem vierten Arbeitsplatz 44 ein viertes Fahrzeugprüfgerät 3d, beispielsweise ein Prüfgerät zu Fahrwerksvermessung vorgesehen. Mithilfe der Kommunikation zwischen dem vierten Fahrzeugprüfgerät 4d und dem VCI 1 über die zentrale Diagnoseservereinrichtung 2 kann der neu eingebaute Lenkwinkelsensor nach Abschluss der Fahrwerkvermessung und Fahrwerkeinstellung von dem Fahrzeugprüfgerät 3d automatisch kalibriert werden (Schritt 54d), da die erforderlichen Identifikationsdaten des Fahrzeugs 10 bereits in dem VCI 1 vorliegen. Die Identifikationsdaten des Fahrzeuges 10 können auch bereits für die Vorbereitung der Vermessung und Einstellung des Fahrwerks genutzt werden. Nach der Erstellung eines Ergebnisprotokolls (Schritt 54e) kann bei einer Beendigung des Werkstattdurchlaufs das VCI 1 von dem Fahrzeug 10 wieder getrennt werden (Schritt 54e). In einem Schritt 55 kann der Werkstattauftrag dann abgeschlossen werden und die Daten und Ergebnisprotokolle des Werkstattdurchlaufs in einem zentralen Werkstattsystem, beispielsweise dem zentralen Werkstattserver 45, zur Wiederverwendung bei einem erneuten Werkstattbesuch des Kunden bzw. des Fahrzeugs 10 gespeichert werden.

Fig. 4a zeigt eine schematische Darstellung eines Verfahrens zum Identifizieren, Diagnostizieren, Warten und Reparieren eines Fahrzeugs in einer Werkstatt über ein VCI, einen zentralen Werkstattserver mit zentraler Diagnoseservereinrichtung und/oder lokale Diagnoseservereinrichtungen gemäß einer weiteren Ausführungsform der Erfindung.

Das Verfahren nach Fig. 4a unterscheidet sich vom Verfahren nach Fig. 4 im Wesentlichen nur darin, dass eine Gruppe von spezifischen Fahrzeugprüfgeräten, hier beispielsweise nur das Fahrzeugprüfgeräte 3b, mit dezentralen Diagnoseservereinrichtungen 2a ausgestattet sein können. Neben der Kommunikation über die zentrale Diagnoseservereinrichtung 2 des zentralen Werkstattservers 45 können damit die Fahrzeugprüfgeräte der Gruppe von spezifischen Fahrzeugprüfgeräten eine direkte Kommunikation mit dem VCI 1 aufbauen. Auf diese Weise kann bei einem Ausfall der zentralen Diagnoseservereinrichtung 2 und/oder des Werkstattservers 45 weiterhin auf die VCI 1 über die dezentralen Diagnoseservereinrichtungen 2a, hier beispielsweise über das Fahrzeugprüfgerät 3b, zugegriffen werden. Es kann dabei jede beliebige Anzahl von Fahrzeugprüfgeräten mit einer solchen dezentralen Diagnoseservereinrichtung 2a ausgestattet werden. Weiterhin ist es möglich, insbesondere universelle Bedien- und Anzeigegeräte mit einer solchen dezentralen Diagnoseservereinrichtung 2a auszustatten.

Mithilfe des VCI 1 sowie des erfindungsgemäßen Verfahrens zum Identifizieren, Diagnostizieren, Warten und Reparieren eines Fahrzeugs in einer Werkstatt sind etliche Vorteile verbunden. Die für die Steuergerätekommunikation erforderliche Identifikation des Fahrzeugs 10 wird nur einmal pro Werkstattbesuch durchgeführt und nur bei Bedarf an einzelnen Arbeitsplätzen bzw. mit einzelnen Fahrzeugprüfgeräten erweitert. Dies führt zu einer erheblichen Zeitersparnis im Werkstattdurchlauf. Die einmal erfassten Fahrzeugidentifikationsdaten stehen dabei an jedem Arbeitsplatz gleichermaßen zur Verfügung, da sie von dem Fahrzeug 10 über das VCI 1 von Arbeitsplatz zu Arbeitsplatz mitgeführt werden und zentral über einen Werkstattserver 45 mit zentraler Diagnoseservereinrichtung 2 ausgelesen werden können. Auch die Gefahr von Fehlbedienungen bzw. Fehleingaben bei der Identifikation von Fahrzeugen wird verringert, da die bereits gespeicherten Identifikationsdaten aus dem VCI abgerufen werden können und zum Anderen jedes Fahrzeug in der Werkstatt über den zentralen Werkstattserver kontrolliert zur Bearbeitung aufgerufen werden kann. Spezifische Fahrzeugprüfgeräte und universelle Bedien- und Anzeigeeinheiten können alternativ mit einer einheitlichen dezentralen Diagnoseservereinrichtung ausgestattet werden, und es ist kein aufwändiger Anpassungsprozess an die jeweiligen Gegebenheiten des einzelnen Fahrzeugprüfgerätes notwendig.

In Abhängigkeit des Funktionsumfangs des jeweiligen Arbeitsplatz kann die Steuersoftware des Fahrzeugprüfgerätes nur diejenigen Funktionen in der Kommunikation mit den elektronischen Steuergeräten des Fahrzeugs aktivieren, die für den jeweiligen Arbeitsplatz auch benötigt werden. Dies ermöglicht eine einfache und zweckmäßige Handhabung der jeweiligen spezifischen Fahrzeugprüfgeräte oder universellen Bedien- und Anzeigeeinheiten an spezifischen Arbeitsplätzen in der Werkstatt. Für die Benutzer der Fahrzeugprüfgeräte an den Arbeitsplätzen verringert sich die notwendige Qualifikation im Umgang mit der Steuergerätekommunikation, da die Kommunikation zwischen den elektronischen Steuergeräten im Fahrzeug und den Fahrzeugprüfgeräten weitestgehend automatisch und im Hintergrund ablaufen kann.

## Patentansprüche

1. Verfahren zum Identifizieren, Diagnostizieren, Warten und Reparieren eines Fahrzeugs (10) in einer Werkstatt, mit den Schritten:
Anschließen eines ersten Fahrzeugprüfgerätes (3a) an einem ersten Arbeitsplatz (41); Aufbauen einer Kommunikationsverbindung mit einem ersten Fahrzeugprüfgerät (3a) und einer auf einem zentralen Werkstattserver (45) angeordneten zentralen Diagnoseservereinrichtung (2) und einer Erfassungssoftwarekomponente 48;
Anschließen einer mobilen Kommunikationsschnittelle (1) an das Fahrzeug (10); Aufbauen einer Kommunikationsverbindung an dem ersten Arbeitsplatz (41) mit einem ersten Fahrzeugprüfgerät (3a) und der mobilen Kommunikationsschnittstelle(1);
Erfassen eindeutiger Identifikationsdaten für das Fahrzeug (10) mit dem ersten Fahrzeugprüfgerät (3a) und Speichern von Identifikationsdaten für das Fahrzeug (10) in der mobilen Kommunikationsschnittstelle (1) über die auf dem zentralen Werkstattserver (45) angeordnete zentrale Diagnoseservereinrichtung (2);
Durchführen erster Prüfungen am Fahrzeug (10) mit dem ersten Fahrzeugprüfgerät (3a) und/oder der mobilen Kommunikationsschnittstelle (1);
Trennen des ersten Fahrzeugprüfgeräts (3a) von dem Fahrzeug (10);
Anschließen eines zweiten Fahrzeugprüfgeräts (3b) an das Fahrzeug (10) und
Auslesen der Identifikationsdaten aus der mobilen Kommunikationsschnittstelle (1) über die zentrale Diagnoseservereinrichtung (2) in das zweite Fahrzeugprüfgerät (3b) an einem zweiten Arbeitsplatz (42); und
Durchführen zweiter Prüfungen an dem Fahrzeug (10) mit dem zweiten Fahrzeugprüfgerät (3b) und/oder der an dem Fahrzeug (10) angeschlossenen mobilen Kommunikationsschnittstelle (1).

2. Verfahren nach Anspruch 1, weiterhin mit dem Schritt:
Anschließen eines universellen Bedien- und Anzeigegerätes an das Fahrzeug (10) und Auslesen der Identifikationsdaten aus der mobilen Kommunikationsschnittstelle (1) über die zentrale Diagnoseservereinrichtung (2) in das universelle Bedien- und Anzeigegerät; und
Durchführen weiterer Prüfungen an dem Fahrzeug (10) mit dem universellen Bedien- und Anzeigegerät und der an dem Fahrzeug (10) angeschlossenen mobilen Kommunikationsschnittstelle (1)an einem dritten Arbeitsplatz (43).

3. Verfahren nach Anspruch 1 oder 2, wobei die Kommunikationsverbindung zwischen der mobilen Kommunikationsschnittstelle (1) und der zentralen Diagnoseservereinrichtung (2) und/oder zwischen der mobilen Kommunikationsschnittstelle (1) und den Fahrzeugprüfgeräten oder universellen Bedien- und Anzeigegeräten eine drahtlose Kommunikationsverbindung ist.

4. Verfahren nach einem der vorangehenden Ansprüche, weiterhin mit dem Schritt:
Ermitteln in der zentralen Diagnoseservereinrichtung (2) von Identifikationsdaten von mit mobilen Kommunikationsschnittstellen (1) versehenen, in der Werkstatt befindlichen Fahrzeugen (10);
Senden der ermittelten Identifikationsdaten an das erste (3a) oder zweiten Fahrzeugprüfgerät (3b); und
Anzeigen der ermittelten Identifikationsdaten an dem ersten (41) oder dem zweiten Arbeitsplatz (42) für den Benutzer des jeweiligen ersten (3a) oder zweiten Fahrzeugprüfgeräts (3b).

5. Verfahren nach Anspruch 4, wobei das Anzeigen der Identifikationsdaten an dem jeweiligen ersten (41) oder zweiten Arbeitsplatz (42) in Abhängigkeit von der Nähe des jeweiligen Fahrzeugs (10) zu dem Arbeitsplatz (41; 42) erfolgt.

6. Verfahren nach einem der vorangegangenen Ansprüche, weiterhin mit dem Schritt:
Aufbauen einer direkten Kommunikationsverbindung zwischen dem ersten (3a) und/oder zweiten Fahrzeugprüfgerät (3b) mit der mobilen Kommunikationsschnittstelle (1).

7. System zum Identifizieren, Diagnostizieren, Warten und Reparieren eines Fahrzeugs (10) in einer Werkstatt, mit:
einer zentralen Diagnoseservereinrichtung (2);
einer Vielzahl von mobilen Kommunikationsschnittstellen (1), jeweils mit:
einer Verbindungseinrichtung (13; 14), die dazu ausgelegt ist, die mobile Kommunikationsschnittstelle (1) an ein Fahrzeug (10) in einer Werkstatt anzuschließen;
einer Speichereinrichtung (15), die dazu ausgelegt ist, Identifikationsdaten des zu identifizierenden und anzuschließenden Fahrzeugs (10) zu speichern; und
einer Kommunikationseinrichtung (16), die dazu ausgelegt ist, Identifikationsdaten an die zentrale Diagnoseservereinrichtung (2) zu übertragen; und
einer Vielzahl von Fahrzeugprüfgeräten (3; 3a; 3b; 3c; 3d), jeweils mit:
einer Kommunikationseinrichtung (331e; 332e) zum Herstellen einer Kommunikation mit der zentralen Diagnoseservereinrichtung (2) und der Erfassungssoftwarekomponente (48);
einer Bedien- und Anzeigeeinrichtung (34; 35) zum Steuern des Fahrzeugprüfgeräts (3; 3a; 3b; 3c; 3d) und der mobilen Kommunikationsschnittstelle (1); und
unterschiedlichen Fahrzeugprüfmodulen (31), welche dazu ausgelegt sind, für den Einbau in ein Fahrzeug (10) verfügbare mobile Kommunikationsschnittstellen (1) über die zentralen Diagnoseservereinrichtung (2) und die Erfassungssoftwarekomponente (48) auszuwählen, Identifikationsdaten eines Fahrzeugs (10) zu erfassen und in der mobilen Kommunikationsschnittstelle (1) über die zentrale Diagnoseservereinrichtung (2) zu speichern, Identifikationsdaten eines Fahrzeugs (10) von einer der Vielzahl von mobilen Kommunikationsschnittstellen (1) über die zentrale Diagnoseservereinrichtung (2) abzurufen und auf der Basis der abgerufenen Identifikationsdaten prüfgerätspezifische Fahrzeugprüfungen an dem Fahrzeug (10) durchzuführen.

8. System nach Anspruch 7, wobei die zentrale Diagnoseservereinrichtung (2) auf einem zentralen Werkstattserver (45) angeordnet ist.

9. System nach Anspruch 7 oder 8, wobei die Erfassungssoftwarekomponente (48) auf einem zentralen Werkstattserver (45) und/oder einem der Fahrzeugprüfmodule (31) angeordnet ist.

10. System nach einem der Ansprüche 7 bis 9, wobei eine Gruppe der Vielzahl von Fahrzeugprüfgeräten (3; 3a; 3b; 3c; 3d) eine lokale Diagnoseservereinrichtung (2a) umfasst, welche dazu ausgelegt ist, eine Kommunikation mit der Vielzahl von mobilen Kommunikationsschnittstellen (1) herzustellen.

## Claims

1. Method for identifying, diagnosing, servicing and repairing a vehicle (10) in a workshop, comprising the steps:
connecting a first vehicle test device (3a) at a first workstation (41);
setting up a communication link to a first vehicle test device (3a) and a central diagnostic server device (2) arranged on a central workshop server (45) and a data acquisition software component (48);
connecting a mobile communication interface (1) to the vehicle (10);
setting up a communication link at the first workstation (41) to a first vehicle test device (3a) and the mobile communication interface (1);
acquiring clear identification data for the vehicle (10) with the first vehicle test device (3a) and storing identification data for the vehicle (10) in the mobile communication interface (1) via the central diagnostic server device (2) which is arranged on the central workshop server (45);
carrying out first tests on the vehicle (10) with the first vehicle test device (3a) and/or the mobile communication interface (1);
disconnecting the first vehicle test device (3a) from the vehicle (10);
connecting a second vehicle test device (3b) to the vehicle (10) and reading out the identification data from the mobile communication interface (1) via the central diagnostic server device (2) into the second vehicle test device (3b) at a second workstation (42); and
carrying out second tests at the vehicle (10) with the second vehicle test device (3b) and/or the mobile communication interface (1) which is connected to the vehicle (10).

2. Method according to Claim 1, also comprising the step:
connecting a universal operator control and display device to the vehicle (10) and reading out the identification data from the mobile communication interface (1) into the universal operator control and display device via the central diagnostic server device (2); and
carrying out further tests on the vehicle (10) with the universal operator control and display device and the mobile communication interface (1) which is connected to the vehicle (10), at a third workstation (43).

3. Method according to Claim 1 or 2, wherein the communication link between the mobile communication interface (1) and the central diagnostic server device (2) and/or between the mobile communication interface (1) and the vehicle test devices or universal operator control and display devices is a wireless communication link.

4. Method according to one of the preceding claims, also comprising the step:
determining, in the central diagnostic server device (2), identification data of vehicles (10) which are provided with mobile communication interfaces (1) and are located in the workshop;
sending the determined identification data to the first vehicle test device (3a) or second vehicle test device (3b); and
displaying the determined identification data at the first workstation (41) or the second workstation (42) for the user of the respective first vehicle test device (3a) or second vehicle test device (3b).

5. Method according to Claim 4, wherein the identification data is displayed at the respective first workstation (41) or second workstation (42) as a function of the vicinity of the respective vehicle (10) to the workstation (41; 42).

6. Method according to one of the preceding claims, also comprising the step:
setting up a direct communication link between the first vehicle test device (3a) and/or second vehicle test device (3b) and the mobile communication interface (1).

7. System for identifying, diagnosing, servicing and repairing a vehicle (10) in a workshop, comprising:
a central diagnostic server device (2);
a multiplicity of mobile communication interfaces (1), each with:
a connection device (13; 14) which is configured to connect the mobile communication interface (1) to a vehicle (10) in a workshop;
a memory device (15) which is configured to store identification data of the vehicle (10) which is to be identified and connected; and
a communication device (16) which is configured to transmit identification data to the central diagnostic server device (2); and
a multiplicity of vehicle test devices (3; 3a; 3b; 3c; 3d), each with:
a communication device (331e; 332e) for establishing communication with the central diagnostic server device (2) and the data acquisition software component (48);
an operator control and display device (34; 35) for controlling the vehicle test device (3; 3a; 3b; 3c; 3d) and the mobile communication interface (1); and
different vehicle test modules (31) which are configured to select, via the central diagnostic server device (2) and the data acquisition component (48), mobile communication interfaces (1) which are available for installation in a vehicle (10), to acquire identification data of a vehicle (10) and store it in the mobile communication interface (1) via the central diagnostic server device (2), to retrieve identification data of a vehicle (10) from one of the multiplicity of mobile communication interfaces (1) via the central diagnostic server device (2), and to carry out test-device-specific vehicle testing on the vehicle (10) on the basis of the retrieved identification data.

8. System according to Claim 7, wherein the central diagnostic server device (2) is arranged on a central workshop server (45).

9. System according to Claim 7 or 8, wherein the data acquisition software component (48) is arranged on a central workshop server (45) and/or one of the vehicle test modules (31).

10. System according to one of Claims 7 to 9, wherein a group of the multiplicity of vehicle test devices (3; 3a; 3b; 3c; 3d) comprises a local diagnostic server device (2a) which is configured to establish communication with the multiplicity of mobile communication interfaces (1).

## Revendications

1. Procédé pour identifier, diagnostiquer, entretenir et réparer un véhicule (10) dans un atelier, comprenant les étapes consistant à :
connecter un premier appareil de contrôle de véhicule (3a) au niveau d'un premier poste de travail (41) ;
établir une liaison de communication avec un premier appareil de contrôle de véhicule (3a) et un dispositif serveur de diagnostic central (2) disposé sur un serveur d'atelier central (45) et un composant de logiciel de détection (48) ;
connecter une interface de communication mobile (1) au véhicule (10) ;
établir une liaison de communication au niveau du premier poste de travail (41) avec un premier appareil de contrôle de véhicule (3a) et l'interface de communication mobile (1) ;
acquérir des données d'identification univoques pour le véhicule (10) avec le premier appareil de contrôle de véhicule (3a) et stocker des données d'identification pour le véhicule (10) dans l'interface de communication mobile (1) par l'intermédiaire du dispositif serveur de diagnostic central (2) disposé sur le serveur d'atelier central (45) ;
effectuer des premiers contrôles sur le véhicule (10) avec le premier appareil de contrôle de véhicule (3a) et/ou l'interface de communication mobile (1) ;
déconnecter le premier appareil de contrôle de véhicule (3a) du véhicule (10) ;
connecter un deuxième appareil de contrôle de véhicule (3b) au véhicule (10) et lire les données d'identification de l'interface de communication mobile (1) par l'intermédiaire du dispositif serveur de diagnostic central (2) dans le deuxième appareil de contrôle de véhicule (3b) à un deuxième poste de travail (42) ; et
effectuer des deuxièmes contrôles sur le véhicule (10) avec le deuxième appareil de contrôle de véhicule (3b) et/ou l'interface de communication mobile (1) connectés au véhicule (10).

2. Procédé selon la revendication 1, comprenant en outre les étapes consistant à :
connecter un appareil de commande et d'affichage universel au véhicule (10) et lire les données d'identification à partir de l'interface de communication mobile (1) par l'intermédiaire du dispositif serveur de diagnostic central (2) dans l'appareil de commande et d'affichage universel ; et
effectuer d'autres contrôles sur le véhicule (10) avec l'appareil de commande et d'affichage universel et l'interface de communication mobile (1) connectée au véhicule (10) à un troisième poste de travail (43).

3. Procédé selon la revendication 1 ou 2, dans lequel la liaison de communication entre l'interface de communication mobile (1) et le dispositif serveur de diagnostic central (2) et/ou entre l'interface de communication mobile (1) et les appareils de contrôle de véhicule ou les appareils de commande et d'affichage universels est une liaison de communication sans fil.

4. Procédé selon l'une quelconque des revendications précédentes, comprenant en outre les étapes consistant à :
déterminer dans le dispositif serveur de diagnostic central (2) des données d'identification de véhicules (10) équipés d'interfaces de communication mobile (1) qui se trouvent à l'atelier ;
envoyer les données d'identification déterminées au premier (3a) ou au deuxième appareil de contrôle de véhicule (3b) ; et
afficher les données d'identification déterminées au premier (41) ou au deuxième poste de travail (42) pour l'utilisateur du premier (3a) ou du deuxième appareil de contrôle de véhicule (3b), respectivement.

5. Procédé selon la revendication 4, dans lequel l'affichage des données d'identification au premier (41) ou au deuxième poste de travail (42) respectivement est effectué en fonction de la proximité du véhicule respectif (10) du poste de travail (41 ; 42) .

6. Procédé selon l'une quelconque des revendications précédentes, comprenant en outre l'étape consistant à :
établir une liaison de communication directe entre le premier (3a) et/ou le deuxième appareil de contrôle de véhicule (3b) et l'interface de communication mobile (1) .

7. Système pour identifier, diagnostiquer, entretenir et réparer un véhicule (10) dans un atelier, comprenant :
un dispositif serveur de diagnostic central (2) ;
une pluralité d'interfaces de communication mobile (1), comprenant respectivement :
un dispositif de liaison (13 ; 14) qui est conçu pour connecter l'interface de communication mobile (1) à un véhicule (10) dans un atelier ;
un dispositif de mémoire (15) qui est conçu pour stocker des données d'identification du véhicule (10) à identifier et à connecter ; et
un dispositif de communication (16) qui est conçu pour transmettre des données d'identification au dispositif serveur de diagnostic central (2) ; et
une pluralité d'appareils de contrôle de véhicule (3 ; 3a ; 3b ; 3c ; 3d), comprenant respectivement :
un dispositif de communication (331e ; 332e) pour établir une communication avec le dispositif serveur de diagnostic central (2) et le composant de logiciel de détection (48) ;
un dispositif de commande et d'affichage (34 ; 35) pour commander l'appareil de contrôle de véhicule (3 ; 3a ; 3b ; 3c ; 3d) et l'interface de communication mobile (1) ; et
différents modules de contrôle de véhicule (31) qui sont conçus pour sélectionner des interfaces de communication mobile (1) disponibles pour l'installation sur un véhicule (10) par l'intermédiaire du dispositif serveur de diagnostic central (2) et du composant de logiciel de détection (48), pour acquérir des données d'identification d'un véhicule (10) et pour les stocker dans l'interface de communication mobile (1) par l'intermédiaire du dispositif serveur de diagnostic central (2), pour récupérer des données d'identification d'un véhicule (10) à partir d'une de la pluralité d'interfaces de communication mobile (1) par l'intermédiaire du dispositif serveur de diagnostic central (2), et pour effectuer sur la base des données d'identification récupérées des contrôles de véhicule spécifiques à l'appareil de contrôle sur le véhicule (10).

8. Système selon la revendication 7, dans lequel le dispositif serveur de diagnostic central (2) est disposé sur un serveur d'atelier central (45).

9. Système selon la revendication 7 ou 8, dans lequel le composant de logiciel de détection (48) est disposé sur un serveur d'atelier central (45) et/ou l'un des modules de contrôle de véhicule (31).

10. Système selon l'une quelconque des revendications 7 à 9, dans lequel un groupe de la pluralité d'appareils de contrôle de véhicule (3 ; 3a ; 3b ; 3c ; 3d) comprend un dispositif de serveur de diagnostic local (2a) qui est conçu pour établir une communication avec la pluralité d'interfaces de communication mobile (1) .
